# EUROPÄISCHE PATENTSCHRIFT

(11) **EP 0 356 377 B1**
(45) Veröffentlichungstag und Bekanntmachung des Hinweises auf die Patenterteilung: **29.09.1993**
(21) Anmeldenummer: 89810511.9
(22) Anmeldetag: 06.07.1989
(51) Int. Cl.: B60S 5/02, F17C 5/06

(54) **Gasbetankungsgerät für Kraftfahrzeuge**
Gas-filling device for motor vehicles
Appareil d'approvisionnement de gaz pour véhicules automobiles

(30) Priorität: 15.08.1988 CH 3058/88
(43) Veröffentlichungstag der Anmeldung: 28.02.1990
(73) Patentinhaber: GEBRÜDER SULZER AKTIENGESELLSCHAFT, CH-8401 Winterthur (CH)
(72) Erfinder: Mutter, Heinz, CH-8400 Winterthur (CH)

(56) Entgegenhaltungen:
- EP-A- 0 233 959
- EP-A- 0 300 222
- GB-A- 2 172 984
- US-A- 3 799 218

## Beschreibung

Die Erfindung bezieht sich auf ein Gasbetankungsgerät für Kraftfahrzeuge entsprechend dem Oberbegriff des Patentanspruchs 1.

Gasbetankungsgeräte für Kraftfahrzeuge sind für den Einsatz in Gebieten mit billig erhältlichem Erdgas vorgesehen. Die Kraftfahrzeuge werden mit einer Umschalteinheit für Gasbetrieb und mit einem Drucktank, der Drücke bis 200 bar zulässt, ausgerüstet und mit komprimiertem Gas betankt. Bei einer aus der EP-A 0 233 959 bekannten Einrichtung der genannten Art wird der Gasbrennstoff durch den Kompressor auf einen relativ geringen Druck von ca. 14 bar verdichtet, zwei nachgeschalteten, aufrechten Arbeitszylindern zugeführt, aus diesen abwechselnd durch hydraulisch aufwärts bewegte Schwimmer verdrängt und in einen Zwischenspeicher oder einen Drucktank des Kraftfahrzeugs gefördert, wobei der Gasbrennstoff auf einen vorbestimmten Speicherdruck von z.B. 100 bar oder höher verdichtet wird. Wenn der vorbestimmte Speicherdruck erreicht ist, wird durch ein Signal eines der Druckleitung zugeordneten Drucksensors ein Schaltventil betätigt, welches die Gaszufuhr zum Kompressor unterbricht. Die bekannte Einrichtung mit der relativ aufwendigen Anordnung mehrerer zusammenwirkender Komponenten erfordert eine fachmännisch sorgfältige Bedienung der Anlage, um die nötige Betriebssicherheit zu gewährleisten. Insbesondere muss in Gegenden bzw. unter Betriebsverhältnissen mit grossen Schwankungen der Umgebungstemperatur der Fülldruck an die jeweiligen Temperaturverhältnisse angepasst, d.h. bei tiefen Umgebungstemperaturen reduziert werden.

Komponenten zu derartigen Tankstationen sind in den Patentanmeldungen EP-A-0 269 882, EP-A-0 300 222 und EP-A-0 346 285 beschrieben. Die betreffenden Komponenten, wie Kompressoren, Ventile, Steuerungselemente und Bauteile stellen Teillösungen für die Herstellung von seriemässigen Betankungsgeräten dar. Eine in der EP-A-0 300 222 beschriebene Betankungseinrichtung der eingangs genannten Art enthält ein druckfestes Gehäuse zur Aufnahme der den höchsten Drücken ausgesetzten Armaturen und eine Steuereinrichtung, durch welche der betriebsmässige Speisedruck in Abhängigkeit von Steuersignalen eines die Umgebungstemperatur erfassenden Temperatursensors und eines den Druck in der Speiseleitung erfassenden Drucksensors auf einen der jeweiligen Umgebungstemperatur entsprechenden Wert, z.B. auf 100 bar bei -40° C und auf 200 bar bei +20° C, begrenzt wird.

Die beschriebenen Teillösungen sind jedoch nicht in einem Konzept zusammengefasst, das sowohl die Veränderung der thermodynamischen Eigenschaften des Gases in Abhängigkeit von den äusseren Bedingungen berücksichtigt als auch umfassende Sicherheitsmassnahmen am Gerät selbst für einen Gebrauch durch ungeübte Privatpersonen abdeckt.

Aufgabe der Erfindung ist es, ein Konzept für die Verknüpfung von Manipulationen und der Steuerung an einem Gasbetankungsgerät der eingangs genannten Art zu entwickeln, das die Vermietung von seriemässigen Gasbetankungsgeräten an Privathaushalte möglich macht, ohne dass eine unnötige Gefährdung von Menschenleben und Eigentum und/oder rechtlich unklare Situationen zwischen Vermieter und Mieter entstehen, und ein Gasbetankungsgerät zu schaffen, in dem Kriterien vorhanden sind, nach denen Fehlmanipulationen und wechselnde Randbedingungen beim Betanken selbsttägig beurteilt werden.

Erfindungsgemäss wird diese Aufgabe durch die im Patentanspruch 1 genannten Merkmale gelöst.

Durch die erfindungsgemässe Ausführung wird erreicht, dass das Gasbetankungsgerät zwangsläufig und jederzeit in einem der jeweiligen Situation angepassten Betriebszustand gehalten wird, welcher bei Abweichungen der Istwerte von ihrem Sollwertbereich, der jeweiligen Abweichung entsprechend, unterschiedlich geändert wird. Ausgestaltungen der Erfindung sind in den abhängigen Ansprüchen angegeben.

Die gemäss Anspruch 2 vorgesehenen vier Betriebszustände Betrieb, betriebsbereit, nichtbetriebsbereit und Servicemode unterscheiden sich dadurch voneinander, dass der Benutzer jederzeit mit einem Startsignal den Uebergang aus dem Zustand betriebsbereit in den Zustand Betrieb und mit einem Stoppsignal den Uebergang aus dem Zustand Betrieb in den Zustand betriebsbereit bewirkt, während er den Uebergang von nichtbetriebsbereit in betriebsbereit nur indirekt durch Beseitigen der von der Steuerung angezeigten Mängel erreicht. Die Steuerung ändert selbsttätig vom Zustand Betrieb in den Zustand betriebsbereit, wenn ein höchster, von der Aussentemperatur abhängiger Betankungsdruck erreicht ist, während die Verletzung von Randbedingungen, wie z.B. das Schliessen eines Absperrventils in der Gasanschlussleitung, den Zustand nichtbetriebsbereit auslöst. Alle schwerwiegenden Veränderungen, wie das Ueberschreiten eines zulässigen Sollwertbereiches für Druckänderungen und/oder das Versagen von Komponenten des Gerätes, führen zum Uebergang in den Betriebszustand Servicemode durch die Steuerung, wobei dieser Zustand nur mit Hilfsgeräten durch ausgebildetes Personal wieder in den Zustand betriebsbereit zurückversetzt werden kann.

Ein Vorteil der Erfindung liegt darin, dass eine konsequente Ueberwachung des Betankens erst dadurch möglich wird, dass in kurzen Zeitabständen Soll/Istwertvergleiche zwischen Drücken und Temperaturen vorgenommen werden, wobei die zulässigen Sollwerte entsprechend der Entwicklung der vorangehenden Messungen korrigiert werden. Durch den kurzen Zeitabstand und die Ueberwachung der Aenderungen des Gradienten einer Funktion sind sehr schnelle Reaktionen möglich. Ein weiterer Vorteil liegt darin, dass bei niedrigen Drücken zu Beginn des Betankens der Nichtdruckanstieg überprüft wird, um nicht angeschlossene oder defekte Tankschläuche zu detektieren und eine Zwangabschaltung zu veranlassen. Um die Umgehung von Servicearbeiten an der Kompressorbaugruppe zu verhindern, sind die Betankungsgeräte mit Betriebsstundenzählern ausgerüstet, deren Zählspeicher als Bestandteil vom Kompressor mit dem Kompressor ausgebaut wird und nur mit Hilfsgeräten auf Null zurückgesetzt werden kann. Durch eine voreingestellte Begrenzung der Betriebsstunden pro Kompressor, nach deren Ueberschreitung sich das Gerät selbständig blockiert, wobei Vorwarnungen erfolgen und die effektive Betriebsstundenzahl abrufbar ist, wird die Kontrolle über die Geräte sichergestellt. Als vorteilhaft hat sich weiterhin erwiesen, beim Start eines Gasbetankungsgerätes das Schaltverhalten von Elementen des Gasverteilnetzes, die ausserhalb des Gerätes liegen, bei der Auswertung der Ueberwachung mit einzubeziehen. Weiterhin ist das Verhalten des Gerätes so geregelt, dass kurzzeitige Stromunterbrüche den Betankungsvorgang nur unterbrechen, während nach längeren Stromunterbrüchen ein neues Startsignal gegeben werden muss. Somit gelingt es mit der Erfindung, ein seriemässiges Gasbetankungsgerät herzustellen, das ein hohes Mass an Sicherheit aufweist, mit den notwendigen Mess- und Auswertesystemen für die Kompensation der Umgebungseinflüsse auf die thermodynamischen Zustandsgrössen versehen ist, und für die Verwendung von Privatpersonen zum Betanken von Kraftfahrzeugen geeignet ist.

Die Erfindung wird im folgenden anhand von einem Ausführungsbeispiel mit der Zeichnung näher erläutert.
- Fig. 1: ist eine schematische Darstellung eines erfindungsgemässen Gastankungsgerätes, in der die wesentlichen Komponenten und ihre Verknüpfung für das Durchführen eines Betankungszyklus aufgeführt sind.
- Fig. 2: ist eine schematische Darstellung von vier Betriebszsutänden eines Gasbetankungsgerätes mit den möglichen Uebergängen und den dafür verantwortlichen Auslösern.
- Fig. 3: ist ein Diagramm für den maximal zulässigen Betankungsdruck pₘₐₓin Abhängigkeit von der Aussentemperatur T.
- Fig. 4: ist ein Diagramm, in dem ein Druckanstieg des Betankungsdruckes p in Abhängigkeit von der Zeit t während des Betankens dargestellt ist.
- Fig. 5: ist ein Diagramm, in dem über der Betankungszeit t mögliche Sollwerte für die Druckabweichungen des Betankungsdruckes bei konstanten Abfrageintervallen dargestellt sind.

In den Figuren ist schematisch ein Gasbetankungsgerät für Kraftfahrzeuge dargestellt, wobei ausserhalb des Gehäuses 1 ein Betankungsschlauch 8 mit Kupplung 27 und eine Anzeigetafel 21a mit einem Sensor 22 für die Aussentemperatur T sowie eine Bedienungstafel 21b mit einer Start-und einer Stopptaste angebracht sind, und das Gerät an eine elektrische Anschlussleitung 4, an eine Gasanschlussleitung 5 und an eine Entlüftungsleitung 6 angeschlossen ist, während innerhalb des Gehäuses 1 der Kompressor 2 mit einem Sensor für die Kühllufttemperatur 23 und mit einem Speicher 25 für einen Betriebsstundenzähler, der Elektromotor 3 mit einem Sensor 24 für die Wicklungstemperatur und mit einem Ventilator für die Kühlluft, eine Gasansaugleitung 9 zum Kompressor 2, eine Gasdruckleitung 7 zum Betanken, verschiedene elektrische Verbindungsleitungen 26 und eine Steuerung 11 mit Steuereinheit 20, mit Berstscheibe 15, mit Sensor 16 für den Betankungsdruck p, mit Umschaltventil 14, mit Differenzdruckschalter 17, mit Druckbegrenzungsventil 18, mit Entlüftungsdrossel 13 und mit Ansaugfilter 12 angebracht sind.

Erfindungsgemäss weist das Gasbetankungsgerät je einen Temperatursensor 22 und einen Drucksensor 16 mit Verbindungen zu einer Steuereinheit 20 auf und umfasst die Steuereinheit 20 Sollwertspeicher für den Bereich der zulässigen Werte der Signale der angeschlossenen Sensoren und die Mittel zum Vergleich der Istwertsignale mit den Sollwerten. Die Steuerung 11 weist Schaltmittel und Signalgeber auf, welche beim Abweichen von Istwerten von ihrem Sollwertbereich den Betriebszustand des Gasbetankungsgerätes ändern. Als Betriebszustände sind nichtbetriebsbereit 33, betriebsbereit 34, Betrieb 35 und Servicemode 36 aufgeführt, wobei die Wechsel 30 durch Soll/Istvergleiche in der Steuerung 11 ausgelöst werden, während ein Wechsel 29 vom Servicemode 36 in betriebsbereit 34 nur mit Hilfsgeräten beim Service vorgenommen werden kann. Der Benutzer löst mit einer Starttaste auf einer Bedienungstafel 21b den Wechsel 31 von betriebsbereit 34 zu Betrieb 35 aus und mit einer Stopptaste den frühzeitigen Abbruch des Betankens durch Wechsel 32 zurück in den Zustand betriebsbereit 34, während er den Wechsel 28 von nichtbetriebsbereit 33 in den Zustand betriebsbereit 34 nur indirekt durch Behebung der von der Steuerung angezeigten Mängel auslöst. Eine Sollwertkorrektur für den vorgegebenen Maximaldruck pₘₐₓ in Abhängigkeit von der Aussentemperatur T beim Betanken zeigt in Fig. 3 einen linearen Anstieg bis zu einer Temperatur T_{*} und bei Temperaturen grösser als T_{*} einen konstanten, dem Druck von T_{*} entsprechenden Wert.

Eine Sollwertkorrektur für den Bereich der der zulässigen Druckänderungen für den Betankungsdruck p während des Betankens wird in Fig. 4 gezeigt mit einem Druckanstieg in der Zeit von t₀ bis t₂, der gestrichelt für konstante Randbedingungen bis über die Zeit t₀ + z hinaus dargestellt ist, während die mit den Umgebungsbedingungen und mit der Betankungszeit veränderlichen Druckabweichungen 37 in einem Zeitintervall t₂ - t₁ durch unterschiedliche Spreizung des zulässigen Kurvenverlaufs zu den Zeiten t₀, t₂ und t₀ + z in Fig. 4 angedeutet sind. Fig. 5 zeigt eine graphische Darstellung für eine laufende Berechnung der Sollwerte für die Druckabweichungen des Betankungsdruckes während des Betankens, wobei bei konstanter Aussentemperatur und bei Berücksichtigung des anfänglichen Betankungsdruckes p₀ im Wert B und eines konstanten Abfrageintervalls t₂ - t₁ die zulässigen Druckabweichungen innerhalb der schraffierten Fläche liegen müssen. Veränderungen der Aussentemperatur in einem Zeitintervall t₂ - t₁ verschieben die zulässigen Sollwerte für Druckabweichungen um einen Wert C, der unter anderem auch vom Druck p₁ zur Zeit t₁ abhängt. Diese Schiebung ist mit den Linien C′ = konstant und C′′= konstant angedeutet.

## Patentansprüche

1. Gasbetankungsgerät für Kraftfahrzeuge, mit einem über einen Motor (3) antreibbaren Kompressor (2), der saugseitig mit einer Gasanschlussleitung (5) und druckseitig über eine Gasdruckleitung (7) mit einer Kupplung (27) zum Betanken des Kraftfahrzeuges verbunden ist, und mit einer Steuerung (11), welche Schaltmittel (14, 19) enthält, von denen eines (14) der Gasansaugleitung (5) zugeordnet und über ein Steuersignal eines den Druck in der Gasdruckleitung (7) erfassenden Drucksensors (16) beim Erreichen eines vorbestimmten Drucks aus einer Durchflussstellung in eine die Gaszufuhr sperrende Sperrstellung umschaltbar ist, dadurch gekennzeichnet, dass die Steuerung (11) eine in Abhängigkeit von Signalen mindestens je eines die Umgebungstemperatur bzw. eine Temperatur am Kompressor (2) und/oder am Motor (3) erfassenden Temperatursensors (22 bzw. 23 bzw. 24) und des den Druck in der Gasdruckleitung (7) bzw. einen Druck ausserhalb der Gasdruckleitung (7) erfassenden Drucksensors (16 bzw. 17) beeinflussbare Steuereinheit (20) enthält, welche Sollwertspeicher für den Bereich zulässiger Werte der Signale mindestens des einen Temperatursensors (22 bzw. 23 bzw. 24) und des einen Drucksensors (16 bzw. 17) umfasst und mit Mitteln zum Vergleich der Istwert-Signale mindestens dieses einen Temperatursensors (22 bzw. 23 bzw. 24) und dieses einen Drucksensors (16 bzw. 17) mit den Sollwerten versehen ist, und dass die Steuerung (11) den Schaltmitteln (14, 19) zugeordnete Signalgeber enthält, welche in Abhängigkeit von der jeweiligen Abweichung der Istwert-Signale mindestens des einen Temperatursensors (22 bzw. 23 bzw. 24) und/oder mindestens des einen Drucksensors (16 bzw. 17) vom Bereich der zulässigen Sollwerte die Schaltmittel (14, 19) derart verschieden beeinflussen, dass das Gasbetankungsgerät in unterschiedliche Betriebszustände übergeht.

2. Gasbetankungsgerät nach Anspruch 1, dadurch gekennzeichnet, dass die Steuerung (11) im Zusammenwirken der Steuereinheit (20) mit den Temperatursensoren (22, 23, 24) und den Drucksensoren (16, 17) zwischen vier Betriebszuständen nichtbetriebsbereit (33), betriebsbereit (34), Betrieb (35) und Servicemode (36) unterscheidet, wobei der Zustand Servicemode (36) nur aufgrund von internen Soll/Istwert-Vergleichen der Steuerung erreicht wird und nur mit Hilfe von Zusatzgeräten verlassen wird, während der Zustand nichtbetriebsbereit (33) nach der Behebung von Mängeln durch den Benutzer in den Zustand betriebsbereit (34) übergeht.

3. Gasbetankungsgerät nach Anspruch 1 oder 2, dadurch gekennzeichnet, dass ein maximaler Betankungsdruck p von der Höhe der Umgebungstemperatur T abhängig gemacht wird.

4. Gasbetankungsgerät nach einem der Ansprüche 1 bis 3 dadurch gekennzeichnet, dass während des Betankens der Betankungsdruck mit dem einen Drucksensor (16) ständig gemessen und mit einem vorgegebenen Maximaldruck verglichen wird und bei dessen Ueberschreitung zum Abbruch des Betankungsvorganges führt, indem der vorgegebene Maximaldruck nach der Formel ${\text{p}}_{\text{max}} \text{= a + b . T}$ im Bereich T ≦ T_{*} und nach der Formel ${\text{p}}_{\text{max}} {\text{= a + b . T}}_{\text{*}}$ im Bereich
T > T_{*} bestimmt wird, wobei T die gemessene Aussentemperatur ist, das Vorzeichen des Koeffizienten b positiv ist und die Werte der Konstanten a, b, T_{*} durch die thermodynamischen Zustandsgrössen der verwendeten Gasmischung bestimmt sind.

5. Gasbetankungsgerät nach einem der Ansprüche 1 bis 4, dadurch gekennzeichnet, dass ein Betriebsstundenzähler (25) in dem Gerät eingebaut ist, wobei mindestens die Betriebstundenregistrierung als fester kohärenter Bestandteil des Kompressors (2) ausgeführt ist, im Zusammenwirken mit der Steuereinheit (20) ablesbar ist und nur mit Hilfsgeräten eine Rücksetzung auf 0 zulässt.

6. Gasbetankungsgerät nach einem der Ansprüche 1 bis 5, dadurch gekennzeichnet, dass das Ueberschreiten einer wählbaren Anzahl von Betriebsstunden des Kompresssors (2) das Gerät ausser Betrieb setzt.

7. Gasbetankungsgerät nach einem der Ansprüche 1 bis 6 dadurch gekennzeichnet, dass vor dem Ueberschreiten einer gewählten Anzahl von Betriebsstunden eine Warnanzeige auf die bevorstehende Abschaltung aufmerksam macht.

8. Gasbetankungsgerät nach einem der Ansprüche 1 bis 7, dadurch gekennzeichnet, dass während des Betankens laufend in Zeitintervallen t₂ - t₁ eine effektive Druckänderung für den Betankungsdruck mit dem einen Drucksensor (16) für die Zeit t₂ - t₁ gemessen wird, mit einem zur Zeit t₂ zulässigen Bereich von Druckänderungen (37) verglichen wird und bei Abweichungen das Gerät ausser Betrieb gesetzt wird.

9. Gasbetankungsgerät nach einem der Ansprüche 1 bis 8, dadurch gekennzeichnet, dass zulässige Druckänderungen für die Zeit t₂ aus dem Messwert der Umgebungs-temperatur T₂ mit dem einen Temperatursensor (22) zur Zeit t₂ und aus den Messwerten für den Betankungsdruck p₁ mit dem einen Drucksensor (16) und der Umgebungs-temperatur T₁ mit dem einen Temperatursensor (22) zur Zeit t₁ sowie aus dem Messwert für den Betankungsdruck p₀ mit dem einen Drucksensor (16) zur Zeit t₀ bei Tankbeginn von der Steuereinheit (20) berechnet werden.

10. Gasbetankungsgerät nach einem der Ansprüche 1 bis 9, dadurch gekennzeichnet, dass für die laufende Berechnung des Sollwertbereiches für die zulässigen Druckänderungen eine Formel verwendet wird vom Typ die sich bei konstantem Zeitintervall t₂ - t₁ vereinfacht zu: mit der Bedingung, dass für t₂> z $\text{t₂ = z}$ gesetzt ist, mit den Definitionen:
T: Umgebungstemperatur
p: Betankungsdruck
t: Zeit
Index 0: Zeitpunkt Beginn des Tankvorganges
Index 1: Zeitpunkt letzte Messung
Index 2: Zeitpunkt neue Messung
Index 2th: neu begrenzter Sollwert
z: Zeitspanne für den ungefähren Temperaturausgleich zwischen Fahrzeugtank und Umgebungstemperatur zeitabhängiger Druckanstieg, der sich aus dem Volumen des des Kraftfahrzeugtanks und dem Fördervolumen des Kompressors ergibt; maximale relative Druckänderung, die aufgrund eines grössten Temperaturunterschiedes ΔTₘₐₓ zu Beginn des Tankvorganges zwischen Fahrzeugtank und Umgebung auftreten darf; grösste relative Druckänderung, die aufgrund der Veränderung der Umgebungstemperatur um ΔT_{K} mit dem Tagesklima inerhalb von einer üblichen Betankungszeit auftreten darf;
s: Streuungszugabe für Messunsicherheiten, linearisierte Berechnungsvorgänge und schwankende Gaszusammensetzungen.

11. Gasbetankungsgerät nach einem der Ansprüche 1 bis 10, dadurch gekennzeichnet, dass der eine Drucksensor (16) bei einem Betankungsdruck p<20 bar in kleinen Zeitintervallen t₂ - t₁ den Nichtdruckanstieg für den Betankungsdruck p₂ gegenüber p₁ erfasst, dass die Steuereinheit (20) kontrolliert, ob p₂ ≦ p₁ zutrifft und bei Zutreffen das Gasbetankungsgerät ausser Betrieb setzt.

12. Gasbetankungsgerät nach einem der Ansprüche 1 bis 11, dadurch gekennzeichnet, dass auf einer Bedienungstafel (21b) mindestens ein Startsignal für den Beginn des Tankvorganges und ein Stoppsignal für den Abbruch des Tankvorganges durch den Benutzer erzeugt wird.

13. Gasbetankungsgerät nach einem der Ansprüche 1 bis 12, dadurch gekennzeichnet, dass auf einer Anzeigetafel (21a) mindestens zwei der Betriebszustände nichtbetriebsbereit (33), betriebsbereit (34), Betrieb (35) und Servicemode (36) angezeigt werden, wobei die Anzeige erfolgt, sobald das Gerät elektrisch mit Strom versorgt ist.

14. Gasbetankungsgerät nach einem der Ansprüche 1 bis 13, dadurch gekennzeichnet, dass der Start des Betankungsvorganges von den Messungen der Druck-und Temperatur-Sensoren (16, 17, 22, 23, 24) und vorgewählten Vergleichswerten abhängig ist.

15. Gasbetankungsgerät nach einem der Ansprüch 1 bis 14, dadurch gekennzeichnet, dass während des Anlaufens des Gerätes für eine kurze Zeit, die von Elementen des Gasverteilnetzes ausserhalb des Gerätes abhängig ist, eine Unterdrückung der Auswertung der Messwerte der Druck-Sensoren (16, 17) und des einem Temperatursensors (22) stattfindet.

16. Gasbetankungsgerät nach einem der Ansprüche 1 bis 15, dadurch gekennzeichnet, dass der Tankvorgang entsprechend dem grössten üblichen Tankvolumen von 24 betankenden Kraftfahrzeugen zeitlich limitiert ist.

17. Gasbetankungsgerät nach einem der Ansprüche 1 bis 16, dadurch gekennzeichnet, dass nach einem kurzzeitigen Stromausfall während des Betankens im Zustand Betrieb (35) der Betankungsvorgang fortgesetzt wird,bis andere Kriterien zu einer Abschaltung führen und dass bei längeren Stromunterbrüchen das Gerät sich für eine erneute Strom-zufuhr ausser Betrieb setzt.

18. Gasbetankungsgerät nach einem der Ansprüche 1 bis 17, dadurch gekennzeichnet, dass die Steuereinheit (20) als digitaler Rechner ausgeführt ist.

19. Gasbetankungsgerät nach einem der Ansprüche 1 bis 18, dadurch gekennzeichnet, dass bei einem Ausfall der Funktion von Elementen wie Sensoren, Ventilen und Bauteilen das Gerät sich in abgeschaltetem Zustand blockiert.

20. Gasbetankungsgerät nach einem der Ansprüche 1 bis 19, dadurch gekennzeichnet, dass eine Verwendung an Gasnetzen zum Betanken von Kraftfahrzeugen durch Privatpersonen stattfindet.

## Claims

1. A gas refuelling device for motor vehicles, comprising a compressor (2) drivable via a motor (3), the compressor being connected on the intake side to a gas connecting line (5) and on the delivery side, via a gas pressure line (7), to a coupling (27) for refuelling the motor vehicle, and comprising a control (11) containing actuating means (14, 19) one (14) of which is associated with the gas intake line (5) and can be switched over to a shut-off position shutting off the gas supply from an open position via a control signal from a pressure sensor (16) detecting the pressure in the gas pressure line (7), when a predetermined pressure is reached, characterised in that the control (11) comprises a control unit (20) which can be influenced in dependence on signals from in each case at least one temperature sensor (22; 23; 24) detecting the ambient temperature or a temperature at the compressor (2) and/or the motor (3) and the pressure sensor (16; 17) detecting the pressure in the gas pressure line (7) and a pressure outside the gas pressure line (7), said control unit (20) comprising set value memories for the range of permissible values of the signals at least from the one temperature sensor (22; 23; 24) and the one pressure sensor (16; 17) and is provided with means for comparing the actual value signals at least from this one temperature sensor (22; 23; 24) and this one pressure sensor (16; 17) with the set values, and that the control (11) comprises signal transmitters associated with the switching means (14, 19), the said signal transmitters having a varying influence on the switching means (14, 19), according to the deviation of the actual value signals at least from the one temperature sensor (22; 23; 24) and/or at least from the one pressure sensor (16; 17) from the permissible set values, in such manner that the gas refuelling device changes to different operating states.

2. Gas refuelling device according to claim 1, characterised in that, in co-operation with the control unit (20) with temperature sensors (22, 23, 24) and pressure sensors (16, 17), the control (11) distinguishes between four operating states: not ready for operation (33), ready for operation (34), in operation (35) and service mode (36), with the service mode state (36) only being achieved on the basis of internal set/actual value comparisons by the control and only being discontinued by means of auxiliary devices, while the not ready for operation state (33) changes to the ready for operation state (34) after faults have been eliminated by the user.

3. Gas refuelling device according to claim 1 or 2, characterised in that a maximum refuelling pressure p is dependent on the level of the ambient temperature T.

4. Gas refuelling device according to any one of claims 1 to 3, characterised in that during refuelling the refuelling pressure is constantly measured by the one pressure sensor (16) and compared with a given maximum pressure and, if the latter is exceeded, causes the refuelling operation to cease, the given maximum pressure being determined according to the formula ${\text{p}}_{\text{max}} \text{= a + b . T}$ in the range T ≦ T_{*} and according to the formula ${\text{p}}_{\text{max}} {\text{= a + b . T}}_{\text{*}}$ in the range T > T_{*}, in which T is the measured outside temperature, the sign of the coefficient b is positive and the values of the constants a, b, T_{*} are determined by the thermodynamic state variables of the gas mixture which is used.

5. Gas refuelling device according to any one of claims 1 to 4, characterised in that an operating hour meter (25) is fitted in the device, and at least the recording of the operating hours is formed as a fixed, coherent part of the compressor (2), can be read in cooperation with the control unit (20) and can only be reset to zero with auxiliary devices.

6. Gas refuelling device according to any one of claims 1 to 5, characterised in that the device is switched off if a selectable number of operating hours of the compressor (2) is exceeded.

7. Gas refuelling device according to any one of claims 1 to 6, characterised in that a warning signal warns of the impending disconnection before a selected number of operating hours is exceeded.

8. Gas refuelling device according to any one of claims 1 to 7, characterised in that an actual pressure change for the refuelling pressure is continuously measured with the one pressure sensor (16) for the time t₂ - t₁ at time intervals t₂ - t₁ during refuelling, is compared with a range of pressure changes (37) permissible at the time t₂ and switches off the device if deviations are found.

9. Gas refuelling device according to any one of claims 1 to 8, characterised in that permissible pressure changes for the time t₂ are calculated by the control unit (20) from the measured value of the ambient temperature T₂ by the one temperature sensor (22) at the time t₂ and from the measured values for the refuelling pressure t₁ by the one pressure sensor (16) and the ambient temperature T₁ by the one temperature sensor (22) at the time t₁ and from the measured value for the refuelling pressure p₀ by the one pressure sensor (16) at the time tₒ at the beginning of the refuelling operation.

10. Gas refuelling device according to any one of claims 1 to 9, characterised in that a formula of the type is used for continuously calculating the set value range for the permissible pressure changes and is simplified for the constant time interval t₂ - t₁ to : with the condition that for t₂ > z t₂ is set equal to z, with the definitions :
T : ambient temperature
p : refuelling pressure
t : time
subscript 0 : time of beginning of refuelling operation
subscript 1 : time of last measurement
subscript 2 : time of new measurement
subscript 2th : re-defined set value
z : time interval for the approximate temperature equalization between the vehicle tank and the ambient temperature time-dependent pressure rise, resulting from the capacity of the vehicle tank and the volumetric delivery of the compressor; maximum relative pressure change which may occur due to a maximum temperature difference Tₘₐₓ between the vehicle tank and the surroundings at the beginning of the refuelling operation; maximum relative pressure change which may occur due to the change in the ambient temperature by Tₖ with the daily climate within a usual refuelling period;
s : variance addition for measurement uncertainties, linearised calculation processes and variable gas compositions.

11. Gas refuelling device according to any one of claims 1 to 10, characterised in that, given a refuelling pressure of p < 20 bar, the one pressure sensor (16) detects the lack of a pressure increase for the refuelling pressure P₂ with respect to p₁ at short time intervals t₂ - t₁, that the control unit (20) checks whether P₂ ≦ P₁ is true and, if so, switches off the refuelling device.

12. Gas refuelling device according to any one of claims 1 to 11, characterised in that at least one start signal for the beginning of the refuelling operation and one stop signal for the termination of the refuelling operation are produced by the user on an operating panel (21b).

13. Gas refuelling device according to any one of claims 1 to 12, characterised in that at least two of the operating states: not ready for operation (33), ready for operation (34), in operation (35) and service mode (36) are indicated on an indicator panel (21a), with the indication taking place as soon as the device is supplied with current.

14. Gas refuelling device according to any one of claims 1 to 12, characterised in that the start of the refuelling operation is dependent on the measurements of the pressure and temperature sensors (16, 17, 22, 23, 24) and preselected comparison values.

15. Gas refuelling device according to any one of claims 1 to 14, characterised in that there is no evaluation of the measured values from the pressure sensors (16, 17) and the one temperature sensor (22) for a brief time, which is dependent on elements of the gas distribution system outside the device, when the latter is started up.

16. Gas refuelling device according to any one of claims 1 to 15, characterised in that the refuelling operation is limited in time according to the maximum usual tankage of motor vehicles for refuelling.

17. Gas refuelling device according to any one of claims 1 to 16, characterised in that, after a brief power failure during the refuelling operation in the in operation state (35), the refuelling operation is continued until other criteria result in a disconnection, and that the device switches itself off until current is restored in the case of longer current interruptions.

18. Gas refuelling device according to any one of claims 1 to 17, characterised in that the control unit (20) is formed as a digital computer.

19. Gas refuelling device according to any one of claims 1 to 18, characterised in that, should elements such as sensors, valves and components of the device fail to function, the device is constrained in the disconnected state.

20. Gas refuelling device according to any one of claims 1 to 19, characterised in that gas grids are used for the refuelling of motor vehicles by private persons.

## Revendications

1. Appareil de ravitaillement en gaz pour véhicules à moteur, comprenant un compresseur (2) commandé par un moteur (3) et dont l'aspiration est reliée à un conduit (5) d'arrivée de gaz et le refoulement est relié par un conduit (7) de gaz sous pression à un dispositif d'accouplement (27) destiné au ravitaillement du véhicule, ledit appareil comprenant par ailleurs une commande (11) qui comporte des organes de branchement (14, 19), dont l'un (14) est affecté au conduit (5) d'arrivée de gaz et est inversable d'une position de passage à une position de fermeture qui bloque l'arrivée de gaz au moyen d'un signal de commande provenant d'un capteur de pression (16) qui détecte la pression dans le conduit (7) de gaz sous pression lorsqu'une pression prédéterminée est atteinte, caractérisé en ce que la commande (11) comprend un module de commande (20) modifiable en fonction de signaux d'au moins l'un des détecteurs de température (22 ainsi que 23 et 24), dont l'un détecte la température ambiante, un autre détecte une température du compresseur (2) et/ou un autre détecte la température du moteur (3), ainsi que de signaux du détecteur de pression (16 ou 17) qui détecte la pression dans le conduit (7) de gaz sous pression ou une pression à l'extérieur du conduit (7) de gaz sous pression, ledit module de commande (20) comprenant des mémoires de valeurs de consigne de la plage de valeurs admissibles des signaux d'au moins l'un des détecteurs de température (22 ou 23 ou 24) et d'au moins un détecteur de pression (16 ou 17), ledit appareil comprenant par ailleurs des moyens de comparaison des signaux de valeur réelle d'au moins ledit détecteur de température (22, 23 ou 24) et dudit détecteur de pression (16 ou 17) avec des valeurs de consigne, et en ce que la commande (11) comprend des générateurs de signaux affectés aux organes de branchement (14, 19) et qui agissent de manières différentes sur les organes de branchement (14, 19) en fonction de l'écart particulier des signaux de valeur réelle d'au moins l'un des détecteurs de température (22, 23 ou 24) et/ou d'au moins l'un des détecteurs de pression (16 ou 17) par rapport à la plage des valeurs admissibles de consigne de façon que l'appareil de ravitaillement en gaz passe à des régimes différents.

2. Appareil de ravitaillement en gaz selon la revendication 1, caractérisé en ce que la commande (11) effectue la différence, par la coopération du groupe de commande (20) avec les détecteurs de température (22, 23, 24) et les détecteurs de pression (16, 17), entre quatre régimes qui sont l'inaptitude à la mise en service (33), l'aptitude à la mise en service (34), la marche (35) et un mode de service après-vente (36), l'état du mode de service après-vente (36) ne pouvant être atteint que sur la base de comparaisons internes de valeurs de consigne avec des valeurs réelles de la commande et ne pouvant être éliminé qu'à l'aide d'appareils auxiliaires, tandis que l'état d'inaptitude à la mise en service (33) passe à l'état d'aptitude à la mise en service (34) après élimination d'irrégularités effectuée par l'utilisateur.

3. Appareil de ravitaillement en gaz selon la revendication 1 ou 2, caractérisé en ce qu'une pression maximale de ravitaillement p est rendue dépendante du niveau de la température ambiante T.

4. Appareil de ravitaillement en gaz selon l'une des revendications 1 à 3, caractérisé en ce que, pendant le ravitaillement, la pression de ravitaillement est mesurée en permanence par l'un (16) des détecteurs de pression et comparée à une pression maximale prescrite et, lorsqu'elle est dépassée, elle provoque la rupture du processus de ravitaillement, la pression maximale prescrite étant déterminée d'après la formule ${\text{p}}_{\text{max}} \text{= a + b . T}$ dans la plage T ≦ T_{*} et d'après la formule ${\text{p}}_{\text{max}} \text{= a + b . T*}$ dans la plage T > T_{*}, T étant la température extérieure mesurée, le signe du coefficient b étant positif et les valeurs des constantes a, b, T_{*} étant déterminées par les variables d'état thermodynamiques du mélange gazeux utilisé.

5. Appareil de ravitaillement en gaz selon l'une des revendications 1 à 4, caractérisé en ce qu'un compteur horaire de marche (25) est incorporé à l'appareil, au moins l'enregistrement horaire de marche étant réalisé sous forme de composant cohérent fixe du compresseur (2), pouvant être relevé en coopération avec le module de commande (20) et ne pouvant être remis au 0 qu'à l'aide d'appareils auxiliaires.

6. Appareil de ravitaillement en gaz selon l'une des revendications 1 à 5, caractérisé en ce que le dépassement d'un nombre pouvant être choisi d'heures de marche du compresseur (2) met l'appareil hors service.

7. Appareil de ravitaillement en gaz selon l'une des revendications 1 à 6, caractérisé en ce qu'avant le dépassement d'un nombre choisi d'heures de marche, un signal d'avertissement rend attentif à la coupure imminente.

8. Appareil de ravitaillement en gaz selon l'une des revendications 1 à 7, caractérisé en ce que, pendant le ravitaillement, une variation effective de la pression de ravitaillement est mesurée en continu à des intervalles de temps t₂ - t₁ par l'un des détecteurs de pression (16) pour le temps t₂ - t₁, est comparée à une plage de variations de pression (37) qui est admissible à l'instant t₂ et, en cas d'écarts, l'appareil est mis hors service.

9. Appareil de ravitaillement en gaz selon l'une des revendications 1 à 8, caractérisé en ce que des variations admissibles de pression sont calculées par le module de commande (20) au temps t₂ à partir de la mesure de la température ambiante T₂ qui est effectuée par l'un (22) des détecteurs de température au temps t₂ et à partir de la mesure de la pression de ravitaillement p₁ qui est effectuée par l'un (16) des détecteurs de pression et de la mesure de la température ambiante T₁ qui est effectuée par l'un (22) des détecteurs de température au temps t₁ ainsi qu'à partir de la mesure de la pression de ravitaillement p₀ qui est effectuée par l'un (16) des détecteurs de pression au temps t₀ au début du ravitaillement.

10. Appareil de ravitaillement en gaz selon l'une des revendication 1 à 9, caractérisé en ce que, pour le calcul continu de la plage des valeurs de consigne des variations admissibles de pression, une formule qui est utilisée est du type cette formule se simplifiant pour un intervalle de temps constant t₂ - t₁ : avec la condition que pour t₂ > z, t₂ soit posé égal à z, avec les définitions :
T : température ambiante
p : pression de ravitaillement
t : temps
indice 0 : instant du début du processus de ravitaillement
indice 1 : instant de la dernière mesure
indice 2 : instant de la nouvelle mesure
indice 2th : nouvelle consigne restreinte
z : durée nécessaire à l'équilibre approximatif de température entre le réservoir du véhicule et la température ambiante élévation de pression en fonction du temps, qui résulte du volume du réservoir du véhicule et du volume de refoulement du compresseur ; variation maximale relative de pression qui est autorisée à apparaître en raison d'une très grande différence de température ΔTₘₐₓ au début du processus de ravitaillement entre le réservoir du véhicule et l'environnement ; variation relative maximale de pression qui est autorisée à apparaître pendant un temps usuel de ravitaillement par suite de la variation de la température ambiante de part et d'autre de ΔT_{K} par suite du climat du jour ;
s : grandeur ajoutée de divergence pour incertitudes de mesure, processus linéarisés de calcul et fluctuations de la composition des gaz.

11. Appareil de ravitaillement en gaz selon l'une des revendications 1 à 10, caractérisé en ce que l'un (16) des détecteurs de pression détecte, pour une pression de ravitaillement p < 20 bars pendant de petits intervalles de temps t₂ - t₁, l'absence d'élévation de la pression de ravitaillement p₂ par rapport à p₁, en ce que le module de commande (20) contrôle si p₂ est bien inférieur ou égal à p₁ et, si cela est vrai, met l'appareil de ravitaillement en gaz hors service.

12. Appareil de ravitaillement en gaz selon l'une des revendications 1 à 11, caractérisé en ce qu'au moins un signal de mise en marche est produit sur un tableau de commande (21b) pour le début du processus de ravitaillement et un signal d'arrêt est produit par l'utilisateur pour l'interruption du processus de ravitaillement.

13. Appareil de ravitaillement en gaz selon l'une des revendications 1 à 12, caractérisé en ce qu'au moins deux des régimes : inaptitude à la mise en service (33), aptitude à la mise en service (34), marche (35) et mode de service après-vente (36) sont affichés sur un tableau d'affichage (21a), l'affichage étant produit dès que l'appareil est alimenté en courant électrique.

14. Appareil de ravitaillement en gaz selon l'une des revendications 1 à 13, caractérisé en ce que le démarrage du processus de ravitaillement est fonction des mesures des détecteurs de pression et de température (16, 17, 22, 23, 24) et de grandeurs présélectionnées de comparaison.

15. Appareil de ravitaillement en gaz selon l'une des revendications 1 à 14, caractérisé en ce que, pendant le démarrage de l'appareil, il se produit pendant un temps bref, qui est fonction d'éléments du réseau de distribution de gaz situés à l'extérieur de l'appareil, une inhibition de l'analyse des mesures des détecteurs de pression (16, 17) et de l'un (22) des détecteurs de température.

16. Appareil de ravitaillement en gaz selon l'une des revendications 1 à 15, caractérisé en ce que le processus de ravitaillement est limité dans le temps selon le volume maximal usuel du réservoir de véhicules devant être ravitaillés.

17. Appareil de ravitaillement en gaz selon l'une des revendications 1 à 16, caractérisé en ce qu'à la suite d'une brève coupure de courant qui a lieu pendant le ravitaillement à l'état de marche (35), le processus de ravitaillement se poursuit jusqu'à ce que d'autres critères provoquent une coupure et en ce qu'en cas de longues interruptions de courant, l'appareil se met hors service jusqu'à une nouvelle arrivée de courant.

18. Appareil de ravitaillement en gaz selon l'une des revendications 1 à 17, caractérisé en ce que le module de commande (20) est constitué d'une calculatrice numérique.

19. Appareil de ravitaillement en gaz selon l'une des revendications 1 à 18, caractérisé en ce qu'en cas de défaillance du fonctionnement d'éléments tels que des détecteurs, soupapes et composants, l'appareil se bloque à l'état de coupure.

20. Appareil de ravitaillement en gaz selon l'une des revendications 1 à 19, caractérisé en ce que son utilisation a lieu sur des réseaux de gaz pour le ravitaillement de véhicules par des personnes privées.
